# EUROPÄISCHE PATENTSCHRIFT

(11) **EP 4 223 655 B1**
(45) Veröffentlichungstag und Bekanntmachung des Hinweises auf die Patenterteilung: **10.07.2024**
(21) Anmeldenummer: 23154043.6
(22) Anmeldetag: 30.01.2023
(51) Int. Cl.: B65D 1/22, B65D 1/46, B65D 25/22

(54) **LAGERBEHÄLTER, VERFAHREN ZUM HERSTELLEN EINES SOLCHEN SOWIE REGALSYSTEM MIT HALTERUNGEN UND LAGERBEHÄLTER**
STORAGE CONTAINER, METHOD FOR PRODUCING SAME, AND SHELF SYSTEM HAVING MOUNTS AND STORAGE CONTAINER
RÉCIPIENT DE STOCKAGE, PROCÉDÉ DE FABRICATION D'UN TEL RÉCIPIENT DE STOCKAGE ET SYSTÈME DE RAYONNAGE COMPRENANT DES SUPPORTS ET UN RÉCIPIENT DE STOCKAGE

(30) Priorität: 31.01.2022 DE 102022102154
(43) Veröffentlichungstag der Anmeldung: 09.08.2023
(73) Patentinhaber: BITO-Lagertechnik Bittmann GmbH, 55590 Meisenheim (DE)
(72) Erfinder: BECKMANN, Stefan, 55590 Meisenheim (DE)
(74) Vertreter: Richardt Patentanwälte PartG mbB

(56) Entgegenhaltungen:
- DE-A1- 102005 026 112
- DE-U1- 29 902 158
- JP-B1- 6 391 030
- US-A1- 2012 067 906

## Beschreibung

Die vorliegende Erfindung betrifft einen Lagerbehälter, der aus Kunststoff (beziehungsweise unter Verwendung von Kunststoff) hergestellt ist und dazu vorgesehen ist, auf eine Halterung eines Lagerregals aufgesetzt zu werden. Sie betrifft auch ein Verfahren zum Herstellen eines solchen Lagerbehälters sowie ein Regalsystem mit einer Mehrzahl von Halterungen und zumindest einem auf einer Halterung aufsitzenden Lagerbehälter.

Aus der US 4,373,642 A ist es bekannt, solche Lagerbehälter mittels Rippen zu stabilisieren.

Gemäß der US 8,627,981 B2 sind an einem Kunststoffkörper eines Lagerbehälters zur Stabilisierung vorgesehene Brückenstrukturen ausgebildet.

Weitere Behälter sind aus JP 6 391030 B1 und DE 299 02 158 U1 bekannt.

JP 6 391030 B1 offenbart insbesondere einen Lagerbehälter aus Kunststoff mit einem steifen Kragen für ein Regalsystem.

Demgegenüber liegt der Erfindung die Aufgabe zugrunde, einen verbesserten Lagerbehälter zu schaffen.

Die der Erfindung zugrundeliegende Aufgabe wird mit den Merkmalen der unabhängigen Patentansprüche gelöst. Bevorzugte Ausführungsformen der Erfindung sind in den abhängigen Patentansprüchen angegeben.

Nach Ausführungsformen der Erfindung weist der Lagerbehälter aus Kunststoff in einem ersten Bereich eine erste Dichte des Kunststoffs auf und in einem zweiten Bereich eine zweite Dichte des Kunststoffs auf, die geringer als die erste Dichte ist, wobei der erste Bereich einen Boden des Behälters und von dem Boden aufstehende Wandungen des Behälters bildet und der zweite Bereich an einem zumindest abschnittsweise auf den Wandungen aufsitzenden Kragen ausgebildet ist, um den Kragen zu versteifen. Durch den Boden und die Wandungen wird ein Aufnahmeraum des Behälters zur z.B. Aufnahme, Lagerung und zum Transport von Stückgütern definiert.

Vorteilhaft hieran könnte sein, dass aufgrund der geringeren Dichte der Kragen ohne etwaige starke Gewichtszunahme des Behälters voluminös ausgebildet werden kann, sodass dieser z.B. aufgrund seiner Größe stabilisierend für den Behälter wirken kann. Eine andere Wirkung könnte darin bestehen, dass sich ein solcher Kragen aufgrund seines erhöhten Volumens auch dafür eigenen könnte, dass der Behälter an diesem Kragen hängend gehalten oder gelagert werden kann. Durch die Möglichkeit der Volumenerhöhung kann dabei die Gesamtstabilität des Behälters erhöht werden, sodass die Tragfähigkeit des Behälters ohne ein Kollabieren des Randes des Behälters bei schweren im Behälter aufgenommenen Stückgütern maximiert wird. Da der Lagerbehälter nun ja gerade mit dem Kragen auf der Halterung des Lagerregals aufsitzen kann, ist es also vorteilhaft, dass der Kragen nicht kompakt und dünn ist, sondern voluminös. Dadurch nämlich kann sich bei voll bzw. schwer bepacktem Lagerbehälter der Kragen stabil halten.

Nach Ausführungsformen ist der Lagerbehälter trogförmig, sodass es einen durchgehenden Aufnahmeraum des Behälters zur z.B. Aufnahme, Lagerung und zum Transport von Stückgütern gibt, was insbesondere zur Gesamtstabilität des Lagerbehälters beiträgt. Der trogförmige Lagerbehälter kann insbesondere einen Boden und (nur und höchstens) vier Wandungen aufweisen, welche vorzugsweise ein Rechteck bilden. Diese Ausgestaltung kann in erheblichem Maße stabil zur Lagerung auch von schwererem Gut ausgestaltet sein. Dies kann insbesondere dann gelten, wenn der Lagerbehälter unter Verwendung von Polypropylen gefertigt ist.

Nach Ausführungsformen ist insbesondere eine Dicke des Kragens größer als eine Dicke der Wandungen. Wäre der Kragen so dick wie alle Wandungen und der Boden, könnte er leichter unter dem Gewicht verbogen werden; der Lagerbehälter würde so gegebenenfalls beschädigt. Durch die geringere Dichte trägt der Kragen ferner nicht zu viel zum Gesamtgewicht bei.

Nach Ausführungsformen weist der Kragen eine ebene Unterseite auf, wobei die ebene Unterseite parallel zum Boden verläuft und in die jeweilige Wandung des Behälters mündet. Die ebene Unterseite ermöglicht es, den Kragen auf komplementäre ebene Oberflächen einer Halterung aufzusetzen, sodass ein flächiger Lasteintrag gewährleistet ist. Damit werden Kraftspitzen im Kragen vermieden und die Tragfähigkeit des Behälters maximiert, wenn der Kragen auf einer Halterung des Lagerregals aufsitzt.

Der Kragen kann den Lagerbehälter an der Oberseite vollständig umlaufen, so dass die gegenstückige Halterung des Regals der Kontur des gesamten Kragens folgen kann. Sollte der Lagerbehälter von rechteckiger Form sein, gesehen in Draufsicht, würde der Kragen aus den vier Schenkeln des Rechtecks bestehen. Hierbei ist auch die Ausführungsform vorteilhaft, bei der der Kragen an zwei gegenüberliegenden Schenkeln (insbesondere den beiden längeren, bei einem echten Rechteck) vorgesehen ist. Der umlaufende Kragen hat aber den Vorteil, dass der Lagerbehälter auch an den beiden anderen Schenkeln des Rechtecks festgehalten werden kann. Der rechteckige Lagerbehälter kann somit längs oder quer gehalten werden. Bei einem quadratischen Lagerbehälter wäre der umlaufende Kragen auch schon deswegen vorteilhaft, weil eine erhöhte Flexibilität hinsichtlich der Aufhängung der Halterung besteht.

Nach Ausführungsformen weist der Kragen eine Breite von zwischen 0,1 und 20 mm, vorzugsweise von zwischen 2 und 10 mm auf. Gerade bei typischen Breiten von Lagerbehältern von zwischen 30 cm bis 2 m sind diese Breiten im Zusammenwirken mit dem voluminösen Kragen mit der zweiten Dichte, stabilisierend.

Die zweite Dichte beträgt nach Ausführungsformen höchstens das 0,9-fache der ersten Dichte, vorzugsweise höchstens das 0,75-fache, weiter vorzugsweise höchstens das 0,5-fache, besonders vorzugsweise höchstens das 0,3-fache. Typischerweise ist bei der Herstellung des Lagerbehälters aus Kunststoff die Dichte im Wesentlichen umgekehrt proportional zum Volumen: Somit hat also der Lagerbehälter mit etwa der 0,5-fachen Dichte im Bereich des Kragens dort ca. das doppelte Volumen pro Längeneinheit als die auf dem Boden aufsitzenden Wandungen des Lagerbehälters.

Nach Ausführungsformen füllt der Kunststoff den zweiten Bereich vollständig aus und/oder ist der Kragen vollständig mit Kunststoff ausgefüllt. Dies könnte den Vorteil haben, dass der Behälter insbesondere im Medizinbereich zum Einsatz kommen könnte, wo etwaige z.B. durch Rippenstrukturen gebildete Hohlräume aufgrund unzulänglichen Reinigungsmöglichkeiten vermieden werden sollten.

Nach Ausführungsformen kann der zweite Bereich an einem nur abschnittsweise bereitgestellten Kragen ausgebildet sein, und zwar vorzugsweise dies oberhalb eines Grifflochs (in der zugehörigen Wandung). Dies kann den Vorteil haben, dass der Tragekomfort beim Tragen des Lagerbehälters erhöht wird.

In einem weiteren Aspekt betrifft die Erfindung ein Regalsystem mit einer Mehrzahl von Halterungen und zumindest einem mit seinem Kragen auf einer Halterung aufsitzenden Lagerbehälter gemäß der oben beschriebenen Art.

In einem anderen Aspekt betrifft die Erfindung ein Verfahren zum Herstellen eines Lagerbehälters gemäß der oben beschriebenen Art, wobei ein mit einem Treibmittel versehener Kunststoff in eine Spritzgussform gepresst wird, wobei die Spritzgussform ein Negativ des ersten Bereichs und ein Negativ des zweiten Bereichs des Lagerbehälters aufweist. Die zweite Dichte wird dadurch erzielt, dass im Negativ des zweiten Bereichs des Behälters in der Spritzgussform mehr Platz zur Verfügung steht als im Negativ des ersten Bereichs. Somit wird im Negativ des ersten Bereichs in der Spritzgussform unterbunden, dass das Treibmittel seine volle Wirkung entfalten kann, wohingegen im Negativ des zweiten Bereichs des Behälters vorgesehen ist, dass das Treibmittel den Kunststoff aufschäumen kann. Hierzu kann ein aus dem Stand der Technik bekanntes Schaumspritzverfahren zum Einsatz kommen.

Ein Schaumspritzverfahren funktioniert insbesondere dann gut, wenn der Kunststoff ein thermoplastischer Kunststoff ist, wobei wegen der Stabilität und der niedrigen Kosten bei Lagerbehältern ein thermoplastisches Polymer bevorzugt ist. Der Kunststoff kann als Granulat bereitgestellt werden, das beispielsweise mit Natriumhydrogencarbonat und/oder einem Zitronensäurederivat als chemischem Treibmittel und/oder mit einem Treibgas (als physikalischem Treibmittel) versetzt ist.

Der Vorteil beim Schäumen des Kunststoffs besteht darin, dass überall geschlossene glatte Flächen vorhanden sind, so dass der Lagerbehälter beispielsweise auch im medizinischen Sektor verwendet werden kann.

Im Folgenden werden Ausführungsformen der Erfindung anhand der Zeichnungen näher erläutert. Es zeigen:
- Fig. 1: den oberen Teil eines erfindungsgemäßen Lagerbehälters,
- Fig. 2a: eine stark schematisierte Darstellung des Lagerbehälters aus Fig. 1 im Schnitt,
- Fig. 2b: den Lagerbehälter 100 wie in Fig. 2a dargestellt, auf einer Halterung eines Regalsystems aufsitzend,
- Fig, 2c: eine Abwandlungsform 100' des Lagerbehälters aus Fig. 2a,
- Fig. 3: eine Spritzgussform, die bei der Herstellung des Lagerbehälters aus Fig. 1 einsetzbar ist,
- Fig. 4: die Schritte eines erfindungsgemäßen Verfahrens zur Herstellung des Lagerbehälters aus Fig. 1, vorzugsweise mit der Spritzgussform aus Fig. 3
- Fig. 5: ein Lagerregal mit dem Lagerbehälter in perspektivischer Darstellung, und
- Fig. 6: eine weitere Ausführungsform eines erfindungsgemäßen Lagerbehälters 600.

Die Fig. 1 zeigt den Lagerbehälter 100 aus Kunststoff im Ganzen.

Der Lagerbehälter 100 weist einen Bodenbereich 110 auf, von dem Wandungen 120 hochstehen. Vorliegend ist der Lagerbehälter 100 rechteckig, so dass es vier Wandungen 120 gibt.

An ihrem freien Ende schließen die Wandungen mit einem Kragen 130 ab. Die nach außen weißende Seitenfläche des Kragens 130 kann z.B. durch eine Schürze 140 nach unten Richtung Bodenbereich 100 verlängert werden. Diese ist jedoch optional.

Anhand der schematischen Darstellung des Lagerbehälters 100 gemäß der Fig. 2a werden dessen Eigenheiten erläutert. Die Wanddicke d1 des Lagerbehälters ist konstant im Bereich 110 des Bodens, der vom Boden aufstehenden Wandung 120 und der Schürze 140 (sofern vorhanden) . Hingegen beträgt die Wanddicke im Bereich des Kragens, d2, das 2- bis 3-fache der Dicke d1. Dies wird dadurch ermöglicht, dass der Kunststoff, aus dem der Lagerbehälter 100 besteht, aufgrund z.B. eines bei der Herstellung verwendeten Treibmittels aufgeschäumt ist und so lokal eine geringere Dichte aufweist. Mit anderen Worten gibt es einen ersten Bereich aus dem Boden 110, der Wandung 120 und der optionalen Schürze 140 mit einer ersten Dichte, wie man sie von herkömmlichen Lagerbehältern kennt, und einen zweiten Bereich, den Kragen 130, mit einer zweiten Dichte, die geringer als die erste Dichte ist.

Die Dicke d2 des Kragens 130 beträgt zum Beispiel zwischen 0,1 und 20 mm, vorzugsweise zwischen 2 und 10 mm. d2 beträgt zum Beispiel zwischen 3 und 7 % der gesamten Breite des Lagerbehälters.

Der Kragen 130 weist eine ebene Unterseite 135 auf. Mit dieser ebenen Unterseite 135 kann der gesamte Lagerbehälter 100 auf einer Aufhängung eines Lagerregals aufgesetzt werden. Eine solche Aufhängung ist schematisch in Fig. 2b im Schnitt dargestellt, sie weist zwei Streben 210a und 210b auf, deren oberen ebenen Flächen 215a, 215b komplementär zu der ebenen Unterseite 135 des Kragens 130 des Lagerbehälters 100 sind.

Wie in Fig. 2c anhand einer Abwandlungsform eines erfindungsgemäßen Lagerbehälters 100' dargestellt, ist vorzugsweise jedoch der Kragen 130' vollständig mit dem Kunststoff ausgefüllt, d.h. es gibt in dieser Variante keine Schürze und damit auch keinen Hohlraum, in welchen z.B. Schmutz eindringen könnte.

Die Fig. 3 zeigt eine Spritzgussform 300, mithilfe derer der Lagerbehälter 100 aus Fig. 1 herstellbar ist, im Schnitt. Die Spritzgussform weist einen ersten Bereich auf, wo ein Freiraum für eingespritzten Kunststoff begrenzt ist. Dieser erste Bereich ist das Negativ des ersten Bereichs des Lagerbehälters, umfasst also einen zum Bodenbereich 110 komplementären Abschnitt 310, einen zu den Wandungen 120 komplementären Abschnitt 320 und optional einen zu der Schürze 140 komplementären Abschnitt 340. Im zweiten Bereich ist für den Kunststoff über eine Breite d1 Platz. Ein zweiter Bereich der Spritzgussform 300, der vorliegend mit 330 bezeichnet ist, hingegen entspricht dem Kragen 130. Im zweiten Bereich 330 ist für den Kunststoff über eine Breite d2 Platz. d1 und d2 sind bei der Spritzgussform identisch mit den entsprechenden obig genannten Wanddicken des Lagerbehälters 100.

Der Kunststoff wird über einen Einlass 350 eingeführt und tritt über Auslässe 360a, 360b gegebenenfalls wieder aus.

Die Fig. 4 zeigt die Schritte des Verfahrens zur Herstellung des Lagerbehälters 100 aus Fig. 1:
Zunächst wird in Schritt S10 ein Granulat aus einem z.B. thermoplastischen Polymer, zum Beispiel Acrylnitril-Butadien-Styrol (ABS), Polyamide (PA), Polylactat (PLA), Polymethylmethacrylat (PMMA), Polycarbonat (PC), Polyethylenterephthalat (PET), Polyethylen (PE), Polypropylen (PP), Polystyrol (PS), Polyetheretherketon (PEEK) und Polyvinylchlorid (PVC) bereitgestellt. Das thermoplastische Polymer ist mit Natriumhydrogencarbonat und/oder einem Zitronensäurederivat als chemischem Treibmittel und/oder mit einem Treibgas als physikalischem Treibmittel versetzt.

In Schritt S12 wird das Kunststoffgranulat erhitzt. In Schritt S14 wird das Kunststoffgranulat in die Spritzgussform 300 aus Fig. 3 eingespritzt, in Schritt S16 wird der erhaltene Lagerbehälter entnommen, wobei in einem optionalen Schritt S18 noch eine Begradigung beziehungsweise Entfernung von Graten und dergleichen erfolgt.

Alternativ zum Vorsehen eines Treibmittels kann der Lagerbehälter unter Beaufschlagung mit einem Gas- oder Wasserinnendruck, durch ein Mehrschicht- (Dickschicht-)Verfahren, oder im Zweikomponentenspritzguss hergestellt werden.

Die Fig. 5 zeigt ein Regalsystem 400 mit vertikalen Regalstützen 410 und daran angeordneten horizontalen Streben 420 (z.B. Traversen und/oder Paneelen) und mit einer Aufhängung, die etwa die Streben 210a und 210b aus Fig. 2b umfasst. Der Lagerbehälter 100 sitzt auf dieser Aufhängung mit dem Kragen 130 auf. Der aufgeschäumte Kragen 130 ist besonders leicht und zugleich stabil, so dass der Lagerbehälter 100 schwere Lasten beinhalten kann, ohne dass aufgrund dieser Lasten eine Verbiegung und gegebenenfalls Beschädigung des Lagerbehälters erfolgen würde.

Die Fig. 6 zeigt eine weitere Ausführungsform eines erfindungsgemäßen Lagerbehälters 600. Bei diesem ist der Kragen 610 nur in einem Abschnitt bereitgestellt, nämlich vorzugsweise an zwei einander gegenüberliegenden Wandungen, und jeweils oberhalb eines Grifflochs 620. Hier dient der aufgeschäumte Kragen 610 als zweiter Bereich dazu, dass sich der Lagerbehälter 600 besser anfassen lässt, sodass der Tragekomfort erhöht ist, wenn der Träger durch das Griffloch greift und sich seine Hand an den Kragen 610 anschmiegt. Der vorzugsweise mittig und symmetrisch sitzende Abschnitt mit dem Kragen 610 kann eine Länge von zwischen 10 % und 90 % (dem 0,1-fachen bis 0,9-fachen) der Längserstreckung der zugehörigen Wandung haben, das Griffloch 620 kann sich seinerseits etwas länger erstrecken und eine U-förmige Unterkante 630 aufweisen, was das Hineingreifen erleichtern kann.

### Bezugszeichenliste

- 100, 100': Lagerbehälter
- 110: Bodenbereich
- 120: Wandungen
- 130, 130': Kragen
- 135: ebene Unterseite
- 140: Schürze
- 210a: Strebe
- 210b: Strebe
- 215a: obere Fläche
- 215b: obere Fläche
- 300: Spritzgussform
- 310: zum Bodenbereich 110 komplementärer Abschnitt
- 320: zu den Wandungen 120 komplementärer Abschnitt
- 330: zum Kragen 130 komplementärer zweiter Bereich der Spritzgussform 300
- 340: zu der Schürze 140 komplementärer Abschnitt
- 350: Einlass
- 360a: Auslass
- 360b: Auslass
- 400: Regalsystem
- 410: vertikale Regalstreben
- 420: horizontale Streben
- 600: Lagerbehälter
- 610: Kragen
- 620: Griffloch
- 630: U-förmige Unterkante des Grifflochs
- d1: Wanddicke
- d2: Wanddicke im Bereich des Kragens / Breite
- S12, S14, S16, S18: Schritte einer Ausführungsform des erfindungsgemäßen Verfahrens

## Patentansprüche

1. Lagerbehälter (100, 100', 600) aus Kunststoff, bei dem der Kunststoff in einem ersten Bereich eine erste Dichte aufweist und in einem zweiten Bereich eine zweite Dichte aufweist, die geringer als die erste Dichte ist, und bei dem der erste Bereich einen Boden (110) und von dem Boden (110) aufstehende Wandungen bildet und der zweite Bereich an einem zumindest abschnittsweise auf den Wandungen (120) aufsitzenden Kragen (130, 610) ausgebildet ist, um den Kragen (130, 610) zu versteifen.

2. Lagerbehälter (100, 100', 600) nach Anspruch 1, der trogförmig ist.

3. Lagerbehälter (100, 100', 600) nach Anspruch 1 oder 2, der unter Verwendung von Polypropylen gebildet ist.

4. Lagerbehälter (100, 100', 600) nach einem der vorstehenden Ansprüche, bei dem eine Dicke des Kragens (130, 610) größer als eine Dicke der Wandungen (120) ist.

5. Lagerbehälter (100, 100') nach einem der vorstehenden Ansprüche, bei dem der Kragen (130) eine ebene Unterseite (135) aufweist, wobei die ebene Unterseite (135) parallel zum Boden (110) verläuft und in die jeweilige Wandung (120) des Lagerbehälters (100) mündet.

6. Lagerbehälter (100, 100') nach einem der vorstehenden Ansprüche, bei dem der Kragen (130) den Lagerbehälter an der Oberseite vollständig umläuft.

7. Lagerbehälter nach einem der vorstehenden Ansprüche, bei dem der Kunststoff den zweiten Bereich vollständig ausfüllt.

8. Lagerbehälter (100') nach einem der vorstehenden Ansprüche, bei dem der Kragen vollständig mit dem Kunststoff ausgefüllt ist.

9. Lagerbehälter (100) nach einem der vorstehenden Ansprüche, bei dem der Kragen (130) eine Breite (d2) von zwischen 0,1 und 20 mm, vorzugsweise von zwischen 2 und 10 mm aufweist.

10. Lagerbehälter (100) nach einem der vorstehenden Ansprüche, bei dem die zweite Dichte höchstens das 0,9-fache der ersten Dichte beträgt, vorzugsweise höchstens das 0,75-fache, weiter vorzugsweise höchstens das 0,5-fache, besonders vorzugsweise höchstens das 0,3-fache.

11. Lagerbehälter (600) nach einem der vorstehenden Ansprüche, bei dem der zweite Bereich an dem nur abschnittsweise bereitgestellten Kragen (610) oberhalb eines Grifflochs (620) ausgebildet ist.

12. Regalsystem (400) mit einer Mehrzahl von Halterungen und zumindest einem mit seinem Kragen (130) auf einer Halterung (210a, 210b) aufsitzenden Lagerbehälter mit den Merkmalen nach einem der vorstehenden Ansprüche.

13. Verfahren zum Herstellen eines Lagerbehälters (100) nach einem der vorstehenden Ansprüche 1 bis 11, bei dem ein mit einem Treibmittel versehener Kunststoff in eine Spritzgussform (300) gepresst wird, wobei die Spritzgussform (300) ein Negativ (310, 320, 340) des ersten Bereichs und ein Negativ (330) des zweiten Bereichs des Lagerbehälters (100) aufweist.

14. Verfahren nach Anspruch 13, bei dem der Kunststoff ein thermoplastischer Kunststoff ist, insbesondere ein thermoplastisches Polymer, wobei der Kunststoff als Granulat bereitgestellt wird, das mit Natriumhydrogencarbonat und/oder einem Zitronensäurederivat als chemischem Treibmittel und/oder mit einem Treibgas versetzt ist.

## Claims

1. A storage container (100, 100', 600) made of plastic, wherein the plastic has a first density in a first region and a second density in a second region which is lower than the first density, and wherein the first region forms a base (110) and walls rising up from the base (110) and the second region is formed on a collar (130, 610) resting at least in some sections on the walls (120) for reinforcing the collar (130, 610).

2. The storage container (100, 100', 600) according to claim 1, which is in the form of a trough.

3. The storage container (100, 100', 600) according to claim 1 or 2, which is formed using polypropylene.

4. The storage container (100, 100', 600) according to any one of the preceding claims, wherein a thickness of the collar (130, 610) is greater than a thickness of the walls (120).

5. The storage container (100, 100') according to any one of the preceding claims, wherein the collar (130) has a flat underside (135), wherein the flat underside (135) runs parallel to the base (110) and leads into the respective wall (120) of the storage container (100).

6. The storage container (100, 100') according to any one of the preceding claims, wherein the collar (130) completely surrounds the storage container on the upper side.

7. The storage container according to any one of the preceding claims, wherein the plastic completely fills the second region.

8. The storage container (100') according to any one of the preceding claims, wherein the collar is completely filled with the plastic.

9. The storage container (100) according to any one of the preceding claims, wherein the collar (130) has a width (d2) of between 0.1 and 20 mm, preferably between 2 and 10 mm.

10. The storage container (100) according to any one of the preceding claims, wherein the second density is at most 0.9 times the first density, preferably at most 0.75 times, more preferably at most 0.5 times, particularly preferably at most 0.3 times.

11. The storage container (600) according to any one of the preceding claims, wherein the second region is formed on the collar (610), which is provided only in sections, above a grip hole (620).

12. A shelf system (400) having a plurality of holders and at least one storage container resting with its collar (130) on a holder (210a, 210b) having the features according to any one of the preceding claims.

13. A method for producing a storage container (100) according to any one of the preceding claims 1 to 11, wherein a plastic provided with a blowing agent is pressed into an injection mold (300), wherein the injection mold (300) has a negative (310, 320, 340) of the first region and a negative (330) of the second region of the storage container (100).

14. The method according to claim 13, wherein the plastic is a thermoplastic, in particular a thermoplastic polymer, wherein the plastic is provided as granulate, which is mixed with sodium hydrogen carbonate and/or a citric acid derivate as chemical blowing agent and/or with a blowing gas.

## Revendications

1. Récipient de stockage (100, 100', 600) en matière plastique, chez lequel la matière plastique présente une première densité dans une première zone et une deuxième densité, qui est inférieure à la première densité, dans une deuxième zone, et chez lequel la première zone forme un fond (110) et des parois partant du fond (110) et la deuxième zone est formée sur un collier (130, 610) posé au moins par endroits sur les parois (120), afin de rigidifier le collier (130, 610).

2. Récipient de stockage (100, 100', 600) selon la revendication 1, qui est en forme d'auge.

3. Récipient de stockage (100, 100', 600) selon la revendication 1 ou la revendication 2, qui est formé moyennant l'emploi de polypropylène.

4. Récipient de stockage (100, 100', 600) selon l'une des revendications précédentes, chez lequel une épaisseur du collier (130, 610) est supérieure à une épaisseur des parois (120).

5. Récipient de stockage (100, 100') selon l'une des revendications précédentes, chez lequel le collier (130) présente une face inférieure (135) plane, où la face inférieure (135) plane s'étend parallèlement par rapport au fond (110) et débouche dans la paroi (120) respective du récipient de stockage (100).

6. Récipient de stockage (100, 100') selon l'une des revendications précédentes, chez lequel le collier (130) entoure totalement le récipient de stockage sur la face supérieure.

7. Récipient de stockage selon l'une des revendications précédentes, chez lequel la matière plastique remplit totalement la deuxième zone.

8. Récipient de stockage (100') selon l'une des revendications précédentes, chez lequel le collier est complètement rempli avec la matière plastique.

9. Récipient de stockage (100) selon l'une des revendications précédentes, chez lequel le collier (130) présente une largeur (d2) entre 0,1 et 20 mm, de préférence entre 2 et 10 mm.

10. Récipient de stockage (100) selon l'une des revendications précédentes, chez lequel la deuxième densité est au plus égale à 0,9 fois la première densité, de préférence, au plus égale à 0,75 fois, plus préférentiellement encore au plus 0,5 fois, de manière particulièrement préférée au plus 0,3 fois.

11. Récipient de stockage (600) selon l'une des revendications précédentes, chez lequel la deuxième zone sur le collier (610) mis en place uniquement par endroits est formée au-dessus d'un trou de préhension (620).

12. Système d'étagère (400) avec une multiplicité de supports et au moins un récipient de stockage possédant les caractéristiques selon les revendications précédentes posé sur un support (210a, 210b) avec son collier (130).

13. Procédé de fabrication d'un récipient de stockage (100) selon l'une des revendications précédentes 1 à 11, chez lequel une matière plastique pourvue d'un agent propulseur est injectée sous pression dans un moule d'injection (300), où le moule d'injection (300) présente un négatif (310, 320, 340) de la première zone et un négatif (330) de la deuxième zone du récipient de stockage (100).

14. Procédé selon la revendication 13, chez lequel la matière plastique est une matière plastique thermoplastique, notamment un polymère thermoplastique, où la matière plastique est fournie sous forme de granulés qui sont mis à réagir avec de l'hydrogénocarbonate de sodium et/ou un dérivé d'acide citrique servant d'agent propulseur et/ou avec un gaz propulseur.
